# EUROPÄISCHE PATENTSCHRIFT

(11) **EP 4 305 305 B1**
(45) Veröffentlichungstag und Bekanntmachung des Hinweises auf die Patenterteilung: **17.12.2025**
(21) Anmeldenummer: 22709550.2
(22) Anmeldetag: 08.03.2022
(51) Int. Cl.: F04B 13/00, F04B 17/03, F04B 49/06, F04F 13/00, F15B 3/00

(54) **VORRICHTUNG UND VERFAHREN ZUR GEREGELTEN BEREITSTELLUNG VON HOCHDRUCKFLUID**
DEVICE AND METHOD FOR CONTROLLED SUPPLY OF HIGH-PRESSURE FLUID
DISPOSITIF ET PROCÉDÉ D'ALIMENTATION RÉGULÉE EN FLUIDE À HAUTE PRESSION

(30) Priorität: 09.03.2021 AT 501672021
(43) Veröffentlichungstag der Anmeldung: 17.01.2024
(73) Patentinhaber: BFT GmbH, 8682 Hönigsberg (AT)
(72) Erfinder: TRIEB, Franz, 8605 Kapfenberg (AT)
(74) Vertreter: Wildhack & Jellinek Patentanwälte GmbH
(86) Internationale Anmeldenummer: PCT/AT2022/060064
(87) Internationale Veröffentlichungsnummer: WO 2022/187879

(56) Entgegenhaltungen:
- DE-A1- 19 840 809
- DE-U1- 202012 001 919
- US-B1- 6 506 030

## Beschreibung

Die Erfindung bezieht sich auf eine Vorrichtung zur geregelten Bereitstellung von Hochdruckfluid mittels Druckerzeugers gebildet mit einer Fluidversorgung und einem Fluidzulauf im Hochdruckzylinder und in diesem bewegbaren Hochdruckplunger mit einem Antrieb derselben und einer Zuführung von Hochdruckfluid in eine Hochdruckleitung, gegebenenfalls mit Pulsationsdämpfer in dieser, mit Druckaufnehmer für eine Steuerung des Antriebes und gegebenenfalls einem schaltbaren Druckentlastungsventil.

Die Erfindung bezieht sich ferner auf ein Verfahren zur Bereitstellung von Hochdruckfluid für Verbraucher, beispielsweise Wasserstrahl-Schneidanlagen mit regelbaren Parametern bei Verwendung von Druckerzeugern mit Hochdruckzylinder und Hochdruckplunger gemäß obiger Vorrichtung.

Vorrichtungen zur Herstellung von Hochdruckfluid unterschiedlicher Art bekommen in der Verfahrenstechnik in zunehmendem Maße einen erhöhten Stellenwert, wobei diese Vorrichtungen Forderungen nach höchster Präzision bei gleichzeitig steigender Geschwindigkeit der Regelungen genügen müssen.

Insbesondere bei hohen Fluiddrücken sind Druckschwankungen, die von Druckübersetzern herrühren können, aus verfahrenstechnischen Gründen, aber auch aus werkstofftechnischen Gründen, von Anlagenkomponenten zu minimieren, weil diese Druckschwankungen eine wechselnde mechanische Belastung von Teilen der Vorrichtung begründen und zu Materialermüdungen bzw. Dauerbrüchen führen können.

US6506030 B1 offenbart ein Verfahren zur Erzeugung eines Hochdruck-Fluidstroms.

Bei einem Hydraulikantrieb zur Bereitstellung von Hochdruckfluid wurde nach EP 2 610 490 B1 vorgeschlagen, die Menge und/oder den Druck desselben bei Verwendung eines zwei Plunger aufweisenden Druckübersetzers sowie eines Schaltblocks mit einer Pumpe angetrieben von einem steuerbaren Servomotor zu regeln.

Um einen Druckabfall im Hochdruckfluid während der Umschaltung eines Druckübersetzers für Anlagen zum Wasserstrahlschneiden mit zwei Plunger gering zu halten, wurde gemäß EP 3 012 453 A2 angeregt, dass der Servoantrieb für eine Hydraulikpumpe bidirektional, also mit einem reversiblen Motor gebildet ist und derart eine direkte Beaufschlagung eines hydraulischen Druckübersetzers erfolgt.

Aus der EP 3 012 075 B1 ist ein Verfahren zum Betreiben einer Anlage zum Wasserstrahlschneiden mit einer mehrere Tauchkolben aufweisenden, an einem Wasserbehälter angeschlossenen Hochdruckpumpe bekannt geworden, wobei die Tauchkolben der Hochdruckpumpe über eine Kurbelwelle bewegt wird, von einem Antrieb mittels eines Servomotors stillgesetzt und wieder in Betrieb genommen werden. Ein Lagerspiel an der Kurbelwelle und auch der Tauchkolbengelenke sowie die Massenkräfte bei einem Beschleunigen und Verzögern im Zuge einer Regelung des Antriebes kann nachteilig wirksam sein.

Die bekannten dem Stand der Technik zuzuordnenden Vorrichtungen können Nachteile hinsichtlich einer komplizierten Bauart, eines bemerkenswerten Verschleißes, einer aufwändigen Regelbarkeit mit gegebenenfalls zu geringer Geschwindigkeit und einer verbesserbaren Wirtschaftlichkeit aufweisen.

Es ist nun Aufgabe der Erfindung, eine neue Vorrichtung zur geregelten

Bereitstellung von Hochdruckfluid der eingangs genannten Art zu schaffen, mit welcher die Nachteile im Stand der Technik überwunden werden.

Diese Aufgabe wird durch die vorliegende Erfindung mit dem Verfahren nach Anspruch 1 und der Vorrichtung nach Anspruch 4 gelöst.

Die Aufgabe wird erfindungsgemäß dadurch gelöst, dass der Druckerzeuger oder mehrere kooperierende Druckerzeuger jeweils einen elektrischen Linearmotor mit Stator und Forcer für einen Antrieb des Hochdruckplunger im Hochdruckzylinder aufweist und der/die elektrische(n) Linearmotor(en) mit einer elektrischen Steuerungseinheit, welche eine elektrische Energieversorgung, einen Servoumrichter für elektrische Linearmotoren, eine programmierbare Recheneinheit und Messwertzuführungen umfasst, verbunden ist (sind).

Die mit der Erfindung erzielten Vorteile bestehen insbesondere in einer einfachen Bauart, einem wirtschaftlichen Betrieb, einer umfassenden Regelbarkeit und einer hohen Regelgeschwindigkeit der Vorrichtung.

Die gegebenenfalls kooperierenden Druckerzeuger weisen jeweils einen elektrischen Linearmotor mit Stator und Forcer auf, wobei die Bezeichnungen "Stator und Forcer" nicht eine Ausführungsform einer Krafteinleitung darlegen, sondern eine Festlegung der relativ zueinander bewegbaren Motorteile in der Vorrichtung beschreibt.

Für einen Druckerzeuger mit einem Hochdruckzylinder und in diesen bewegbar ein Hochdruckplunger hat eine axgleiche Anordnung eines elektrischen Linearmotors wesentliche funktionstechnische Vorteile.

Ein Kraftfluss erfolgt direkt in Bewegungsrichtung des Hochdruckplungers ohne einen üblichen Weg mit einer Umwandlung von Rotationsenergie in translatorische Energie, wodurch die Massenkräfte bei Beschleunigung oder Verzögerungen der Übertragungsteile minimiert sind

Bei einer gesicherten Bereitstellung von Hochdruckfluid im Hochdruckzylinder stellt für alle Betriebsarten und Förderungen des Fluids ein Antrieb des Hochdruckplungers mittels eines elektrischen Linearmotors eine hochwirtschaftliche Lösung dar.

Elektrische Linearmotoren weisen für eine direkte translatorische Arbeitsbewegung eine einfache Bauart und eine unmittelbare genaue Regelbarkeit unter Verwendung einer elektrischen Steuerungseinheit auf.

Eine elektrische Steuerungseinheit, welche eine elektrische Energieversorgung, einen Servoumrichter für einen oder mehrere elektrische Linearmotore, welche auch in kooperierenden Druckerzeugern positioniert sein können, eine programmierbare Recheneinheit und Messwertzuführungen umfasst, kann in zeitlicher Abstimmung die jeweilige Bewegung der einzelnen elektrischen Linearmotore mit den Hochdruckplungern präzise regeln.

In einer Ausführungsform der Erfindung ist bei gesichertem Fluidzulauf in den Hochdruckzylinder der Forcer des Linearmotors und damit der Hochdruckplunger mit erhöhter Geschwindigkeit in jede Füllposition im Hochdruckzylinder mittels der elektrischen Steuerungseinheit bewegbar und derart für einen programmierbaren oder regelbaren Hochdruckhub positionierbar.

Nach der vorgenannten Ausführungsform der Erfindung kann die Vorrichtung zur geregelten Bereitstellung von Hochdruckfluid mit zwei oder mehr als zwei Druckerzeugern gebildet sein, welche mit einer gemeinsamen Hochdruckleitung in Verbindung stehen. Ein Anschluss der elektrischen Linearmotoren an eine elektrische Steuerungseinheit ermöglicht eine funktionstechnische Kombinierbarkeit der Druckerzeuger im Hinblick auf eine Reduzierung von Druckschwankungen in der Hochdruckleitung beziehungsweise ein Erfordernis eines Pulsationsdämpfers.

In einer weiteren Ausgestaltung der Erfindung sind die Druckerzeuger mit zwei in Axrichtung distanziert gegengleich gegenüberliegenden Hochdruckzylindern mit Hochdruckplunger gebildet und zwischen diesen Hochdruckzylindern ist ein mit einer elektrischen Steuerungseinheit verbundener elektrischer Linearmotor positioniert. Der Forcer beziehungsweise der bewegte Teil des Linearmotors weist Befestigungsmittel beziehungsweise Kraftanschlüsse für die Hochdruckplunger auf.

Mit Vorteil kann derart bei den Bewegungen des Forcers des elektrischen Linearmotors jeweils gleichzeitig eine Füllung mit einem Fluid eines Hochdruckzylinder und eine Druckeinspeisung von Hochdruckfluid in eine Hochdruckleitung aus dem gegenüberliegenden Hochdruckzylinder mit einem zwischenliegenden steuerbaren elektrischen Linearmotor erfolgen.

Es kann auch für eine Bereitstellung von Hochdruckfluid mit geringen Druckschwankungen vorteilhaft sein, wenn zwei oder mehrere Anlagen mit einer Fluidhochdruckleitung in Verbindung stehen und die elektrischen Linearmotoren von einer elektrischen Steuerungseinheit phasenverschoben aktivierbar sind.

Zur Intensivierung der Krafteinwirkungen der Hochdruckplunger in den Hochdruckzylindern kann, beziehungsweise können mit Vorteil der oder die Druckerzeuger mit zwei oder mehreren gekoppelten elektrischen Linearmotoren mit einer elektrischen Steuerungseinheit geregelt antreibbar sein, wobei zur Erhöhung der translatorischen Kräfte eine parallele oder eine serielle Anordnung der Forcer von Linearmotoren im Drucksystem auf die Hochdruckplunger verwendbar ist.

Die gegenständliche Erfindung bezieht sich auch auf ein Verfahren zur Bereitstellung von Hochdruckfluid mit regelbaren Parametern für Verbraucher der eingangs genannten Art, beispielsweise für Wasserstrahl-Schneidanlagen.

Auf Grund der allgemeinen Technologieentwicklung in der Verfahrenstechnik, insbesondere auch in oben genannten Anlagen, sind auch die Mängel der bisherigen Verfahren zur Bereitstellung von Hochdruckfluid mit regelbaren Parametern für Verbraucher bei Verwendung von Druckerzeugern mit Hochdruckzylindern und in diesen bewegbaren Hochdruckplunger zu beseitigen, was das weitere Ziel der Erfindung darstellt.

Dieses Ziel wird dadurch erreicht, dass der (die) Hochdruckplunger vom (von) elektrischen Linearmotor(en) bewegt wird (werden), wobei die Regelung der Verfahrensparameter durch eine elektrische Steuerungseinheit erfolgt. Die Steuereinheit umfasst eine Energieversorgung, einen Servoumrichter für den (die) elektrischen Linearmotor(en), eine programmierbare Recheneinheit mit Messwert-Eingaben von zumindest Fluidhochdruck und Plungerposition in dem (den) Hochdruckzylinder(n) und führt eine Regelung des Servoumrichters durch.

Die mit dem erfindungsgemäßen Verfahren erreichten Vorteile sind im Wesentlichen darin zu sehen, dass durch den (die) elektrischen Linearmotor(en) ein Direktantrieb des (der) Hochdruckplunger erfolgt, also eine vorteilhafte direkte translatorische Bewegung von Hochdruckplunger und Forcer bzw. Antrieb erreicht wird.

Der Kraftfluss in den Hochdruckplunger wird also in günstiger Weise ohne eine Umwandlung von Rotationsenergie in lineare Energie erreicht, wobei auch eine einfache robuste kompakte Bauart der Übertragungsmittel, eine hohe Genauigkeit wegen gesteigerter Erkennung der aktuellen Lage der Teile, eine verbesserte Präzision der Bewegungsregelung mit hoher Geschwindigkeit und allerdings auch Kraftstößen des Stators in eine Verankerung desselben bei einer hohen Beschleunigung des Forcers die in Bruchteilen von Millisekunden gegeben sind.

In einer bevorzugten Ausführungsform des erfindungsgemäßen Verfahrens ist vorgesehen, dass der Hochdruckplunger bei einem Erreichen einer festlegbaren Eindringtiefe in den Hochdruckzylinder ein Signal der Steuerungseinheit übermittelt und der Servoumrichter derart geregelt wird, dass der Forcer des Linearmotors den Hochdruckplunger mit erhöhter Geschwindigkeit in eine geänderte Position, insbesondere in die Ausgangsposition für einen maximalen Druckhub, verbringt.

Mittels obiger Ausführungsform des Verfahrens ist es mit Vorteil möglich, eine Füllzeit eines Hochdruckzylinders des Druckerzeugers zu verringern und dadurch bei Verwendung eines hochvolumigen Pulsationsdämpfers den Druckabfall im Hochdruckfluid zu begrenzen.

Bei einer Verwendung von zwei Druckerzeugern im System, die durch eine Steuerungseinheit gephast mit nach obigem Verfahren geregelten Linearmotoren betrieben werden, kann auf einen Pulsationsdämpfer in der Hochdruckleitung verzichtet werden, weil durch eine raschere Füllung des Hochdruckzylinders mit einer folgenden Druckbeaufschlagung durch den Hochdruckplunger der Druck im Hochdruckfluid auch bei Förderungswechsel der Druckerzeuger erhalten bleibt.

Um bei zwei oder mehr als zwei zusammenwirkenden Vorrichtungen, welche jeweils mit in Axrichtung distanziert gegengleich gegenüberliegende Hochdruckzylinder mit Hochdruckplunger gebildet sind und zwischenliegend Linearmotoren aufweisen, welche die Hochdruckplunger bewegen, ein mit geringsten Schwankungen behaftetes Hochdruckfluid bereitzustellen, ist in günstiger Weise vorgesehen, dass eine Steuerungseinheit mit einem Servoumrichter die Linearmotorbewegungen der einzelnen Vorrichtungen synchronisiert und entsprechend einer IST-Druckermittlung in der Hochdruckleitung und den eingestellten Vorgaben regelt.

Im Folgenden soll die Erfindung anhand von Prinzipskizzen und schematischen Darstellungen, die allenfalls nur einen Ausführungsweg aufzeigen, näher erläutert werden.

Es zeigen:
- Fig. 1: Hochdruckpumpe mit einem Druckerzeuger und el. Linearmotorantrieb
- Fig. 1A: Hochdruckverlauf Pumpe gem. Fig. 1
- Fig. 2: Hochdruckpumpe mit gephastem Druckerzeuger
- Fig. 2A: Hochdruckverlauf Pumpe gem. Fig. 2
- Fig. 3: Hochdruckpumpe mit zwei in Axrichtung gegengleich gegenüberliegenden Druckerzeugern mit el. Linearmotorantrieb
- Fig. 3A: Hochdruckverlauf Pumpe gem. Fig. 3
- Fig. 4: Hochdruckpumpe mit synchronisierten Druckerzeugern
- Fig. 5: Hochdruckpumpe mit gekoppeltem Linearmotorantrieb
- Fig. 6: Hochdruckpumpe mit längs gekoppeltem Linearmotorantrieb
- Fig. 7: Hochdruckpumpe mit zweistufiger Druckerhöhung

Eine leichtere Zuordnung der Teile und Komponenten in den Darstellungen und Skizzen soll die nachfolgende Bezugszeichenliste ermöglichen:
- D, D', D", D‴: Druckerzeuger
- L, L', L": Elektrischer Linearmotor
- p₁, p₂: Erzeugerdruck
- [p]: Druck im Hochdruckfluid
- [t]: Zeit
- 1: Fluidzulauf
- 2: Absperrventil
- 3: Druckminderer
- 4: Vordruckpumpe
- 5: Filtereinheit
- 6: Grundplatte
- 7: Führungsschiene
- 8: Führungswagen
- 9: Stator
- 10: Forcer
- 11: Steuerleitung
- 12: Elektrische Steuerungseinheit
- 13: Saugventil
- 14: Druckventil
- 15: Hochdruckzylinder
- 16: Anschlussflansch
- 17: Hochdruckplunger
- 18: Plungerbefestigung
- 19: Verbindungsplatte
- 20: Pulsationsdämpfer
- 21: Druckaufnehmer
- 22: Hochdruckanschluss
- 23: Druckentlastungsventil
- 24: Drainageanschluss

Fig. 1 zeigt eine Hochdruckpumpe mit einem Fluidzulauf 1, einem Druckerzeuger D, einem elektrischen Linearmotor L und einem Hochdruckanschluss 22.

Weil die in den Prinzipskizzen (Fig. 1 bis Fig. 7) dargestellten Hochdruckpumpen auch vorteilhaft als Hochdruckpumpen für Wasserstrahl-Schneidanlagen einsetzbar sind, wurde für die Fluidversorgung schematisch eine Wasserversorgung in üblicher Art eingezeichnet.

Es bedeuten: Absperrventil für das Fluid: 2; Druckminderungsmittel (wenn erforderlich): 3; Vordruckpumpe: 4 zur raschen Fülling des Hochdruckzylinders: 15 des Druckerzeugers: D; Filtereinheit zur Reinigung des Fluids: 5; Rückschlagsaugventil: 13.

Es wird jedoch ausdrücklich festgehalten, dass die erfindungsgemäßen Hochdruckpumpen für alle Fluid-Medien in günstiger Weise einsetzbar sind.

Nach Fig.1 ist auf einer Grundplatte 6 über einen Anschlussflansch 16 ein Druckerzeuger D mit einem Hochdruckzylinder 15 und einem in diesen einschiebbar ein Hochdruckplunger 17 festgelegt. Eine Bewegung des Hochdruckplungers 17 erfolgt über eine Plungerbefestigung 18 direkt in Axrichtung desselben durch einen Forcer 10 eines elektrischen Linearmotors L, wobei ein Stator 9 mit der Grundplatte 6 verbunden ist.

Die Bezeichnungen Forcer und Stator bedeuten in der gegenständlichen Beschreibung eines elektrischen Linearmotors der bewegte Teil und der feststehende Teil unabhängig vom Aufbau der Teile! Es ist auch möglich, dass der Stator als beweglicher Teil ausgeführt wird und der Forcer feststehend ausgebildet ist.

Der elektrische Linearmotor L ist mit einer elektrischen Steuerungseinheit 12 verbunden, welche mindestens eine elektrische Energieversorgung, einen Servoumrichter für den elektrischen Linearmotor L, eine programmierbare Recheneinheit und Messwertzuführungen umfasst.

Eine elektrische Steuerungseinheit 12 regelt eine Bewegungsrichtung des Forcers und eine unmittelbare Kraftwirkung auf den Hochdruckplunger 17 in einem Hochdruckzylinder 15 eines Druckerzeugers D, wobei prinzipiell ein Rückschlagsaugventil 13 im Fluidzulauf und ein weiteres Rückschlagventil 14 für eine Förderung von Hochdruckfluid vorgesehen sind.

Im Bereitstellungsbereich eines Anschlusses 22 von Hochdruckfluid sollen Druckschwankungen gering gehalten werden, was durch einen Pulsationsdämpfer 20 bewerkstelligt wird.

Ein Druckaufnehmer 21 übermittelt der Steuerungseinheit 12 Messwerte für einen jeweiligen Fluiddruck im Hochdruckbereich, welche Messwerte zur Regelung der Linearmotorbewegung beitragen können.

In der Leitung 20 des Hochdruckfluids kann, wie bekannt, ein Druckentlastungsventil 23 mit einem Drainageanschluss 24 vorgesehen sein.

In Fig. 1A ist in einem Diagramm schematisch ein Verlauf von Druck [p] in der Hochdruckleitung 22 einer Vorrichtung gemäß Fig. 1 in Abhängigkeit von der Zeit [t] dargestellt.

Durch eine von der Steuerungseinheit 12 geregelte Bewegung des Forcers 10 des elektrischen Linearmotors L wird der Hochdruckplunger 17 in den Hochdruckzylinder 15 gedrückt, wobei in der Hochdruckleitung 20 der Fluiddruck [p] im Bereich α auf einen vorgesehenen Druck p₁ steigt.

Nach einer Förderphase von Fluid im Bereich β erfolgt der Rückhub des Hochdruckplungers 17 durch den Forcer 10 des elektrischen Linearmotors L, welcher Rückhub gegebenenfalls mit erhöhter Geschwindigkeit beziehungsweise in verkürzter Zeit geregelt durch die elektrische Steuerungseinheit 12 erfolgen kann.

Das Druckventil 14 schließt und der Fluiddruck im Pumpensystem würde infolge einer Entnahme im Bereich γ der Darstellung gemäß Fig. 1A auf einen Umgebungsdruck fallen. Mittels eines Pulsationsdämpfers 20 in der Hochdruckleitung erfolgt jedoch eine Nachlieferung von Hochdruckfluid in das System, so dass ein Druckabfall p₂ im Bereich δ verzögert ist.

Bei einem Erreichen des Hochdruckplungers 17 in der Ausgangsposition im Hochdruckzylinder 15 schließt sich unmittelbar eine neuerliche Druckphase des Forcers 10 an, wodurch der Druckabfall p₂ im Fluid im Bereich δ des Diagrammes abgefangen und der vorgegebene Förderdruck p₁ wieder eingeregelt wird.

In Fig. 2 ist eine Hochdruckpumpe mit gephastem, beziehungsweise in Phase betriebenem Druckerzeuger D dargestellt.

Die einzelnen Druckerzeuger D, D', D" sind jeweils gleich aufgebaut wie jener, der in Fig. 1 dargestellt ist, jedoch sind die zugehörigen elektrischen Linearmotoren L, L', L" mit einer Steuerungseinheit 12 verbunden, welche in Abhängigkeit von der Zeit die Bewegung der Hochdruckplunger 17, 17', 17" regelt. Derart ist eine Fluidförderung in die Hochdruckleitung 20 abgestimmt und eine Druckschwankung in dieser minimiert, wie in Fig. 2A dargestellt ist.

Fig. 3 zeigt schematisch eine Hochdruckpumpe mit zwei in Axrichtung gegengleich gegenüberliegend den Druckerzeuger D und D' mit einem zwischenliegenden elektrischen Linearmotor. Zwar ist eine derartige Positionierung von Druckerzeugern D, D' an sich bekannt, jedoch werden durch Anordnung eines zwischenliegenden elektrischen Linearmotors L mit einer Steuerungseinheit 12 anlagentechnisch und verfahrenstechnisch entscheidenden Vorteile erreicht, welche Probleme im Stand der Technik auch in wirtschaftlicher Hinsicht lösen.

Im Einzelnen ist der Forcer 10 eines elektrischen Linearmotors L mittels Plungerbefestigungen 18, 18' mit den jeweils gegenüber liegenden Hochdruckplungern 17, 17' der beiden Hochdruckzylinder 15, 15' der Druckerzeuger D,D' zu einer höchst vorteilhaften, kompakten, spielfreien, leichten Einheit verbunden.

Bei einer Entnahme von Hochdruckfluid aus einem Anschluss 22 erfolgt unmittelbar durch die elektrische Steuerungseinheit 12 eine Regelung der Funktion des elektrischen Linearmotors L. Eine Linearbewegung des Forcers 10, in welche Richtung auch immer, bewirkt jeweils eine Fluidförderung eines Druckerzeugers D und gleichzeitig im gegenüber liegenden Druckerzeuger D' eine Füllung des Hochdruckzylinders 17'.

Eine Darstellung des Druckes [p] über die Zeit [t] bei einer vorgenannten Hochdruckpumpe im Betrieb zeigt Fig. 3A.

Die beiden alternativ fördernden und mit Fluid befüllten Hochdruckzylinder 15,15' bewirken einen weitgehend stabilen Förderdruck p₁ im Hochdruckfluid mit geringen Druckeinbrüchen p₂, verursacht durch eine Umschaltung der beiden Druckerzeuger D, D'.

In Fig. 4 ist schematisch eine Hochdruckpumpe mit synchronisierten Druckerzeugern entnehmbar.

Eine derartige, geringste Druckschwankungen im Bereich des Hochdruckanschlusses 22 aufweisende Fluidfördereinrichtung ist mit vier synchronisiert arbeitenden Druckerzeugern D, D', D", D‴ bzw. mit zwei Vorrichtungen mit in Axrichtung gegengleich gegenüber liegenden Druckerzeugern gebildet.

Bei einer derartigen Hochdruckpumpe, wie in Fig. 4 dargestellt ist, werden die elektrischen Linearmotoren L, L' mittels der elektrischen Steuerungseinheit 12 derart synchron geregelt, dass jederzeit mindestens ein Druckerzeuger D Hochdruckfluid zu den von der elektrischen Steuerungseinheit 12 ermittelten Bedingungen fördert.

Im Folgenden wird eine Intensivierung der Druckkräfte auf die Hochdruckzylinder 17 vom Druckerzeuger D durch gekoppelte elektrische Linearmotoren anhand schematischer Darstellungen offenbart.

In Fig. 5 ist eine Hochdruckpumpe mit zwei in Axrichtung gegengleich gegenüber liegenden Druckerzeugern D, D' dargestellt, wobei zur Erhöhung der translatorischen Kräfte zwischen den hydraulischen Druckerzeugern D, D' eine zur Axe parallele Anordnung von elektrischen Linearmotoren L vorgesehen ist.

Fig. 6 zeigt schematisch eine serielle Anordnung von elektrischen Linearmotoren L, L' zwischen den hydraulischen Druckerzeugern D, D'.

In Fig. 7 ist eine Hochdruckpumpe mit zweifacher Druckerhöhung durch zwei mit elektrischen Linearmotoren L, L' angetriebenen Pumpen dargestellt.

Die erste Druckerhöhung des Fluids von einem Zulaufdruck 1 in einem Hochdruckbereich erfolgt mittels eines ersten Linearmotor-Pumpensystems. Aus diesem Hochdruckbereich wird mittels eines zweiten elektrischen Linearmotor-Pumpensystems eine weitere Drucksteigerung des Hochdruckfluids bewirkt. Eine Regelung und Abstimmung der beiden elektrischen Linearmotoren L, L' der beiden Pumpen erfolgt durch die Steuerungseinheit 12.

## Patentansprüche

1. Verfahren zur Bereitstellung von Hochdruckfluid mit regelbaren Parametern für Verbraucher bei Verwendung von zumindest einem Druckerzeuger (D, D', D", D‴) mit einem Hochdruckzylinder (15) und in diesem bewegter Hochdruckplunger (17), **wobei** der Hochdruckplunger (17)von zumindest einem elektrischen Linearmotor (L, L', L") bewegt wird, wobei die Regelung der Verfahrens-parameter mittels einer elektrischen Steuerungseinheit (12) erfolgt, welche Steuereinheit (12) eine Energieversorgung, einen Servoumrichter für den elektrischen Linearmotor (L, L', L"), eine programmierbare Recheneinheit mit Messwert-Eingaben von zumindest Fluidhochdruck (21) und Plungerposition in dem Hochdruckzylinder (15) umfasst und eine Regelung des Servoumrichters durchführt,**dadurch gekennzeichnet, dass** der Hochdruckplunger (17) bei einem Erreichen einer festlegbaren Eintauchtiefe in den Hochdruckzylinder (15) ein Signal der Steuerungseinheit (12) übermittelt und der Servoumrichter derart geregelt wird, dass der Forcer (10) des Linearmotors (L) den Hochdruckplunger (17) mit erhöhter Geschwindigkeit in eine geänderte Position, insbesondere in die Ausgangsposition für einen maximalen Druckhub, verbracht wird.

2. Verfahren nach einem der vorangehenden Ansprüche, wobei zwei oder mehr als zwei Druckerzeuger
(D, D', D", D‴) mit einer Funktion gemäß Anspruch 1 in einer Fluid-Hochdruckleitung (22) zusammengeführt sind mit der Maßgabe, dass mittels einer Steuerungseinheit (12) durch Servoumrichter die elektrischen Linearmotoren (L, L', L") gephast betrieben werden, d.h. nach einer Druckphase bzw. Förderphase eines ersten Druckerzeugers (D), während welcher zumindest ein weiterer Druckerzeuger (D') Hochdruckfluid fördert, erfolgt eine Füllung des Hochdruckzylinders (15) und ein Druckaufbau im Fluid im ersten Druckerzeuger (D) derart, dass gegen Ende der Druckphase des(der) weiteren Druckerzeuger (D', D") der erste Druckerzeuger (D) die Förderung von Fluid übernimmt und ein Druckabfall in der Fluid-Hochdruckleitung (22) vermieden wird.

3. Verfahren nach einem der vorangehenden Ansprüche, wobei zwei oder mehr als zwei zusammenwirkende Vorrichtungen, welche jeweils mit in Axrichtung distanzierten gegengleich gegenüberliegenden Hochdruckzylindern (15) mit Hochdruckplunger (17) gebildet sind und zwischenliegend Linearmotoren (L, L') aufweisen, welche die Hochdruckplunger (17) bewegen mit der Maßgabe, dass eine Steuerungseinheit (12) mit einem Servoumrichter die Linearmotorbewegungen der einzelnen Vorrichtungen synchronisiert und entsprechen einer IST-Druckermittlung (21) im Hochdruckfluid (22) und den Druckvorgaben regelt.

4. Vorrichtung zur geregelten Bereitstellung von Hochdruckfluid mittels zumindest eines Druckerzeugers (D) gebildet mit einer Fluidversorgung und einem Fluidzulauf (1) in einem Hochdruckzylinder (15) und in diesen bewegbar Hochdruckplunger (17) mit einem Antrieb derselben und einer Zuführung von Hochdruckfluid in eine Hochdruckleitung (22), insbesonder mit Pulsationsdämpfer (20) in dieser, mit Druckaufnehmer (21) für eine Steuerung des Antriebes und insbesondere mit einem schaltbaren Druckentlastungsventil (23), **dadurch gekennzeichnet, dass** der zumindest eine Druckerzeuger (D) jeweils einen elektrischen Linearmotor (L) mit Stator (9) und Forcer (10) für einen Antrieb des Hochdruckplungers (17) im Hochdruckzylinder (15) aufweist und der elektrische Linearmotor (L, L') mit einer elektrischen Steuerungseinheit (12), welche eine elektrische Energieversorgung, einen Servoumrichter für elektrische Linearmotoren (L), eine programmierbare Recheneinheit und Messwertzuführungen umfasst, verbunden ist,
wobei die Vorrichtung zur Durchführung des Verfahren nach einem der Ansprüche 1 bis 3 ausgebildet ist.

5. Vorrichtung nach Anspruch 4, **dadurch gekennzeichnet, dass** der Druckerzeuger (D) mit einem Hochdruckzylinder (15) gebildet ist und der Hochdruckplunger (17) aus jeder ermittelten Position im Hochdruckzylinder (15) bei einem gesicherten Fluidzulauf (1) in diesem mittels eines elektrischen Linearmotor-Antriebes (L) durch eine elektrische Steuerungseinheit (12) bewegbar und derart für einen programmierten und steuerbaren Hochdruckhub positionierbar ist.

6. Vorrichtung nach einem der Ansprüche 4 oder 5, **dadurch gekennzeichnet, dass** diese Vorrichtung mit zwei oder mehr als zwei Druckerzeugern (D, D', D") nach Anspruch 2 gebildet ist, welche Druckerzeuger (D) mit einer gemeinsamen Hochdruckleitung (22) in Verbindung stehen und die elektrischen Linearmotoren (L) einen Anschluss an eine elektrische Steuerungseinheit (12) aufweisen und derart funktionstechnisch koordinierbar sind.

7. Vorrichtung nach einem der Ansprüche 4 bis 6, **dadurch gekennzeichnet, dass** die Druckerzeuger (D, D') mit zwei in Axrichtung distanziert gegengleich gegenüberliegenden Hochdruckzylindern (15, 15') mit Hochdruckplunger (17, 17') gebildet und zwischen diesen Hochdruckzylindern (15, 15') ein mit einer elektrischen Steuerungseinheit (12) verbundener Linearmotor (L) positioniert ist und am Forcer (10) des Linearmotors (L) in Längsrichtung beabstandet Kraftanschlüsse bzw. Plungerbefestigungen (18, 18'), die mit den jeweiligen Anschlussteilen für eine Plungerbewegung in Verbindung stehend angeordnet sind.

8. Vorrichtung nach Anspruch 7, **dadurch gekennzeichnet, dass** zwei Anlagen mit einer Fluid-Hochdruckleitung (22) in Verbindung stehen und die elektrischen Linearmotoren (L, L') von einer elektrischen Steuerungseinheit (12) phasenverschoben antreibbar sind.

9. Vorrichtung nach einem der Ansprüche 4 bis 8, **dadurch gekennzeichnet, dass** der/die Druckerzeuger (D) mit zwei oder mehreren gekoppelten elektrischen Linearmotoren (L, L') mit einer elektrischen Steuerungseinheit (12) geregelt antreibbar sind.

## Claims

1. Method for supplying high-pressure fluid with controllable parameters to consumers using at least one pressure generator (D, D', D', D") with a high-pressure cylinder (15) and a high-pressure plunger (17) moved therein, **wherein** the high-pressure plunger (17) is moved by at least one electric linear motor (L, L', L''), wherein the method parameters are controlled by means of an electric control unit (12), which control unit (12) comprises a power supply, a servo converter for the electric linear motor (L, L', L"), a programmable computing unit with measured value inputs of at least high-pressure fluid (21) and plunger position in the high-pressure cylinder (15), and controls the servo converter, **characterized in that** when a definable immersion depth in the high-pressure cylinder (15) is reached the high-pressure plunger (17) transmits a signal to the control unit (12), and the servo converter is controlled in such a way that the forcer (10) of the linear motor (L) moves the high-pressure plunger (17) at increased speed into a different position, in particular to the starting position for a maximum pressure stroke.

2. Method according to any one of the preceding claims, wherein two or more than two pressure generators
(D, D', D", D‴) having a function according to claim 1 are combined in a high-pressure fluid line (22) with the proviso that the electric linear motors (L, L', L") are operated in a phased manner by means of a control unit (12) by servo converters, i.e. after a pressure phase or delivery phase of a first pressure generator (D), during which at least one further pressure generator (D') conveys high-pressure fluid, the high-pressure cylinder (15) is filled and pressure is built up in the fluid in the first pressure generator (D) in such a way that, towards the end of the pressure phase of the further pressure generator(s) (D', D") the first pressure generator (D) takes over the delivery of fluid and a drop in pressure in the high-pressure fluid line (22) is avoided.

3. Method according to any one of the preceding claims, wherein two or more than two cooperating devices, which are each formed with high-pressure cylinders (15) with high-pressure plungers (17) spaced apart in axial direction and positioned opposite one another, and have with linear motors (L, L') in between, which move the high-pressure plungers (17) with the proviso that a control unit (12) with a servo converter synchronizes the linear motor movements of the individual devices and regulates them in accordance with an actual pressure determination (21) in the high-pressure fluid (22) and the pressure specifications.

4. Device for the controlled supply of high-pressure fluid by means of at least one pressure generator (D) formed with a fluid supply and a fluid inlet (1) in a high-pressure cylinder (15) and a high-pressure plunger (17) movable therein with a drive therefor and a supply of high-pressure fluid into a high-pressure line (22), in particular with a pulsation damper (20) therein, with a pressure sensor (21) for controlling the drive and, in particular, with a switchable pressure relief valve (23), **characterized in that** the at least one pressure generator (D) has an electric linear motor (L) with a stator (9) and a forcer (10) for driving the high-pressure plunger (17) in the high-pressure cylinder (15), and the electric linear motor (L, L') is connected to an electric control unit (12), which comprises an electric power supply, a servo converter for electric linear motors (L), a programmable computing unit and measured value feeds, wherein the device is configured to perform the method according to any one of claims 1 to 3.

5. Device according to claim 4, **characterized in that** the pressure generator (D) is formed by a high-pressure cylinder (15) and the high-pressure plunger (17) can be moved from any determined position in the high-pressure cylinder (15) with a secured fluid inlet (1) therein by means of an electric linear motor drive (L) by an electric control unit (12) and can be positioned in such a way for a programmed and controllable high-pressure stroke.

6. Device according to any one of claims 4 or 5, **characterized in that** this device is formed with two or more than two pressure generators (D, D', D") according to claim 2, which pressure generators (D) are connected to a common high-pressure line (22) and the electric linear motors (L) have a connection to an electric control unit (12) and can be coordinated in function.

7. Device according to any one of claims 4 to 6, **characterized in that** the pressure generators (D, D') are formed by two high-pressure cylinders (15, 15') with high-pressure plungers (17, 17') spaced apart in axial direction and positioned opposite one another, and between these high-pressure cylinders (15, 15') a linear motor (L) connected to an electric control unit (12) is positioned and on the forcer (10) of the linear motor (L) spaced apart in longitudinal direction force connections or plunger fastenings (18, 18') are arranged, which are connected to the respective connecting parts for a plunger movement.

8. Device according to claim 7, **characterized in that** two systems are connected to a high-pressure fluid line (22) and the electric linear motors (L, L') can be driven in a phase-shifted manner by an electric control unit (12).

9. Device according to any one of claims 4 to 8, **characterized in that** the pressure generator(s) (D) can be driven in a controlled manner by two or more coupled electric linear motors (L, L') with an electric control unit (12).

## Revendications

1. Procédé de fourniture de fluide à haute pression avec des paramètres régulables pour des consommateurs lors de l'utilisation d'au moins un générateur de pression (D, D', D", D"') avec un cylindre à haute pression (15) et un piston plongeur à haute pression (17) déplacé dans celui-ci, **dans lequel**le piston plongeur à haute pression (17) est déplacé par au moins un moteur linéaire électrique (L, L', L"), dans lequel la régulation des paramètres de procédé est effectuée au moyen d'un dispositif de commande électrique (12), lequel dispositif de commande (12) comprend une alimentation en énergie, un servovariateur pour le moteur linéaire électrique (L, L', L"), une unité de calcul programmable avec des entrées de valeur de mesure d'au moins la pression haute de fluide (21) et la position du piston plongeur dans le cylindre à haute pression (15) et réalise une régulation du servovariateur, **caractérisé en** ceque le piston plongeur à haute pression (17) transmet lors d'une atteinte d'une profondeur d'insertion pouvant être définie dans le cylindre à haute pression (15) un signal du dispositif de commande (12) et le servovariateur est régulé de telle manière que l'élément de forçage (10) du moteur linéaire (L) amène le piston plongeur à haute pression (17) à une vitesse accrue dans une position modifiée, en particulier dans la position de départ pour une course de pression maximale.

2. Procédé selon l'une quelconque des revendications précédentes, dans lequel deux ou plus de deux générateurs de pression
(D, D', D", D"') avec une fonction selon la revendication 1 sont réunis dans une conduite de haute pression de fluide (22) à condition que les moteurs linéaires électriques (L, L', L") soient actionnés en phase au moyen d'un dispositif de commande (12) par le servoredresseur, c'est-à-dire après une phase de pression ou phase de refoulement d'un premier générateur de pression (D), alors que le au moins un autre générateur de pression (D') refoule du fluide à haute pression, un remplissage du cylindre à haute pression (15) est effectué et un établissement de pression dans le fluide dans le premier générateur de pression (D) de telle manière qu'à la fin de la phase de pression du/des autre(s) générateur(s) de pression (D', D"), le premier générateur de pression (D) entreprenne le refoulement de fluide et une chute de pression dans la conduite de haute pression de fluide (22) soit évitée.

3. Procédé selon l'une quelconque des revendications précédentes, dans lequel deux ou plus de deux dispositifs coopérants sont formés respectivement avec des cylindres à haute pression (15) diamétralement opposés espacés dans le sens axial avec un piston plongeur à haute pression (17) et présentent entre eux des moteurs linéaires (L, L') qui déplacent les pistons plongeurs à haute pression (17) à condition qu'un dispositif de commande (12) avec un servovariateur synchronise les mouvements de moteur linéaire des dispositifs individuels et les régule selon une détermination de pression réelle (21) dans le fluide à haute pression (22) et les prescriptions de pression.

4. Dispositif de fourniture régulée de fluide à haute pression au moyen d'au moins un générateur de pression (D) formé avec une alimentation en fluide et une amenée de fluide (1) dans un cylindre à haute pression (15) et un piston plongeur à haute pression (17) mobile dans celui-ci avec un entraînement de celui-ci et une amenée de fluide à haute pression dans une conduite à haute pression (22), en particulier avec un amortisseur de pulsation (20) dans celle-ci, avec un capteur de pression (21) pour une commande de l'entraînement et en particulier avec une soupape de détente (23) commutable, **caractérisé en ce**que l'au moins un générateur de pression (D) présente respectivement un moteur linéaire (L) électrique avec un stator (9) et un élément de forçage (10) pour un entraînement du piston plongeur à haute pression (17) dans le cylindre à haute pression (15) et le moteur linéaire électrique (L, L') est relié à un dispositif de commande électrique (12) qui comprend une alimentation en énergie électrique, un servovariateur pour des moteurs linéaires électriques (L), une unité de calcul programmable et des amenées de valeur de mesure, dans lequel le dispositif est formé pour la mise en œuvre du procédé selon l'une quelconque des revendications 1 à 3.

5. Dispositif selon la revendication 4, **caractérisé en ce**que le générateur de pression (D) est formé avec un cylindre à haute pression (15) et le piston plongeur à haute pression (17) est mobile à partir de chaque position déterminée dans le cylindre à haute pression (15) en cas d'amenée de fluide (1) protégée dans celui-ci au moyen d'un entraînement de moteur linéaire (L) électrique par un dispositif de commande électrique (12) et peut être positionné de la sorte pour une course à haute pression programmée et commandable.

6. Dispositif selon l'une quelconque des revendications 4 ou 5, **caractérisé en ce que** ce dispositif est formé avec deux ou plus de deux générateurs de pression (D, D', D") selon la revendication 2, lesquels générateurs de pression (D) sont en liaison avec une conduite à haute pression (22) commune et les moteurs linéaires électriques (L) présentent un raccord à un dispositif de commande électrique (12) et peuvent être coordonnées en fonction de la sorte.

7. Dispositif selon l'une quelconque des revendications 4 à 6, **caractérisé en ce**que les générateurs de pression (D, D') sont formés avec deux cylindres à haute pression (15, 15') diamétralement opposés à distance dans le sens axial avec un piston plongeur à haute pression (17, 17') et un moteur linéaire (L) relié à un dispositif de commande électrique (12) est positionné entre ces cylindres à haute pression (15, 15') et sur l'élément de forçage (10) du moteur linéaire (L) dans le sens longitudinal à distance des raccords de force ou fixations de piston plongeur (18, 18') qui sont agencés en liaison avec les pièces de raccord respectives pour un mouvement de piston plongeur.

8. Dispositif selon la revendication 7, **caractérisé en ce**que deux installations sont en liaison avec une conduite à haute pression de fluide (22) et les moteurs linéaires électriques (L, L') peuvent être entraînés décalés en phase par un dispositif de commande électrique (12).

9. Dispositif selon l'une quelconque des revendications 4 à 8, **caractérisé en ce**que le/les générateur(s) de pression (D) peuvent être entraînés de manière régulée avec deux ou plus moteurs linéaires électriques (L, L') couplés avec un dispositif de commande électrique (12).
